# EUROPÄISCHE PATENTSCHRIFT

(11) **EP 4 669 809 B1**
(45) Veröffentlichungstag und Bekanntmachung des Hinweises auf die Patenterteilung: **13.05.2026**
(21) Anmeldenummer: 24805430.6
(22) Anmeldetag: 25.10.2024
(51) Int. Cl.: E01H 5/06

(54) **SCHNEERÄUMLEISTE FÜR DEN RÄUMSCHILD EINES SCHNEEPFLUGES**
SNOW CLEARING STRIP FOR THE CLEARING BLADE OF A SNOWPLOUGH
BANDE DE DÉNEIGEMENT POUR LAME DE DÉNEIGEMENT DE CHASSE-NEIGE

(30) Priorität: 26.10.2023 DE 102023129588
(43) Veröffentlichungstag der Anmeldung: 31.12.2025
(73) Patentinhaber: Küper GmbH & Co. KG, 44803 Bochum (DE)
(72) Erfinder: KÜPER, Roland, 44791 Bochum (DE)
(74) Vertreter: Schneiders & Behrendt Bochum
(86) Internationale Anmeldenummer: PCT/EP2024/080292
(87) Internationale Veröffentlichungsnummer: WO 2025/088158

(56) Entgegenhaltungen:
- DE-B4- 102005 040 705
- GB-A- 1 480 057
- US-A- 5 027 878
- US-B2- 7 765 726

## Beschreibung

Die Erfindung betrifft eine Schneeräumleiste für den Räumschild eines Schneepfluges mit einer vorderen Stahlplatte und einer hinteren Stahlplatte, die gemeinsam mithilfe von Befestigungsmitteln an der Unterkante des Räumschildes festlegbar sind und zwischen denen ein elastischer Gummikörper einvulkanisiert ist, wobei in diesem Gummikörper begrenzt beweglich eine oder mehrere metallische Verschleißleisten eingebettet sind, die eine die zu räumende Straßenoberfläche berührende Räumkante aufweisen, die durch eine oder mehrere Hartmetalleinlagen verstärkt ist.

Schneeräumleiste der genannten Art sind beispielsweise aus der US 7 765 726 B2, der DE 10 2005 040 705 B4 oder der DE 10 2016 114 457 A1 bekannt. Die aus diesen Druckschriften hervorgehenden Schneeräumleisten haben sich im praktischen Einsatz außerordentlich gut bewährt, und zwar insbesondere dort, wo durch die Einsatzbedingungen des Schneepfluges (z. B hohe Fahrgeschwindigkeit und Schwarzräumung) ein besonders intensiver Verschleiß und damit kurze Standzeiten zu befürchten sind. Die bessere Verschleißfähigkeit resultiert vor allem aus der hohen Abriebfestigkeit der z. B. aus Wolframkarbid bestehenden Hartmetalleinlagen in den metallischen Verschleißleisten. Durch Hartmetalleinlagen verstärkte Schneeräumleisten sind beispielsweise in der CH 550 897 beschrieben.

Bei der Serienherstellung der oben genannten, nach dem Stand der Technik bekannten Schneeräumleisten hat sich jedoch herausgestellt, dass insbesondere die Herstellung der mit den Hartmetalleinlagen verstärkten metallischen Verschleißleisten außerordentlich arbeitsaufwendig ist und zu Problemen bei Verschleißfestigkeit führen kann. Die metallischen Verschleißleisten müssen nämlich vor dem Einbetten der in die Gummimasse des Gummikörpers Stück für Stück mit den Hartmetalleinlagen versehen werden. Hierzu müssen zunächst genau passende Aufnahmeöffnungen für die Hartmetalleinlagen in die zumeist aus Stahl bestehenden metallischen Verschleißleisten eingebracht werden, was mit spanabhebenden Bearbeitungsvorgängen (Schneiden, Bohren, Fräsen, Schleifen etc.) verbunden ist. In diesen Aufnahmeöffnungen müssen sodann passgenau die Hartmetalleinlagen eingesetzt werden und mithilfe eines speziellen Hartlötverfahrens fixiert werden.

Durch die intensive Erwärmung beim Hartlöten können sich im Einbettungsbereich der Hartmetalleinlagen schädliche Gefügeveränderungen im Material der Verschleißleisten ergeben, die deren Verschleißfestigkeit beeinträchtigen. Wenn man versucht, diese Gefügeveränderungen durch eine nachträgliche Vergütung des Materials der Verschleißleisten zu eliminieren, können die dazu erforderlichen Vergütungsschritte zu unerwünschten Rissbildungen im Material der Hartstoffeinlagen führen.

Es ist deshalb Aufgabe der Erfindung, die Schneeräumleiste der eingangsgenannten Art dahingehend weiterzubilden, dass deren Fertigung ohne Beeinträchtigung von deren Verschleißfestigkeit erheblich vereinfacht wird.

Zur Lösung dieser Aufgabe schlägt die Erfindung ausgehend von einer Schneeräumleiste der eingangsgenannten Art vor, dass die metallischen Verschleißleisten jeweils als aus Eisen-Hartguss hergestellte Formgussteile ausgebildet sind, und dass die Hartmetalleinlagen durch Umgießen mit dem Eisen-Hartguss in den Verschleißleisten fixiert sind.

Durch die Lehre der Erfindung werden einerseits sämtliche oben erläuterten Herstellungsschritte für die Herstellung der mit Hartmetalleinlagen verstärkten metallischen Verschleißleisten in einem einzigen Arbeitsvorgang zusammengefasst, nämlich in der Herstellung eines Formgussteiles aus Eisen-Hartguss, und andererseits das für die Stabilität und die Verschleißfestigkeit nachteilige Einlöten der Hartmetalleinlagen in die metallischen Verschleißleisten vermieden.

Aus der US 5 027 878 A ist es zwar generell bekannt, die Oberflächen von Metallkörpern mit einer verschleißfesten Schicht aus Hartmetallpartikeln zu versehen. Dabei werden die Hartmetallpartikel zunächst zur Bildung von entsprechend geformten Schichtkörpern miteinander verbunden und anschließend im Verbund mit Eisen oder anderen Metallen umgossen. Diese Druckschrift bezieht sich jedoch nicht auf Schneeräumleisten und gibt auch keine Hinweise darauf, dass ein formgebundenes Einbetten von Hartmetallkörpern in Eisen-Hartguss derart erfolgen kann, dass eine extrem widerstandsfähige Verschleißschiene entsteht, die für Schneeräumleisten der eingangsgenannten Art geeignet ist. Im Gegenteil, die dort offenbarten flachen Schichten aus Hartmetallpartikel sind nur geringfügig tief in den Metallkörper eingegossen, sodass davon auszugehen ist, dass die dort offenbarten Produkte zur Erhöhung der Verschleißfestigkeit von Verschleißschienen in Schneeräumleisten der eingangsgenannten Art nicht geeignet sind.

Aus der GB 1 480 057 A ist es schließlich bekannt, in die Verschleißkante einer Schneeräumleiste, die insgesamt aus Metall besteht, Lamellen aus Hartmetall einzugießen. Derartige, seit langer Zeit bekannter Schneeräumleisten haben sich indessen in der Praxis nicht bewährt, weil die ganz aus Metall bestehende Schneeräumleisten weitestgehend unnachgiebig sind, sodass beim Aufprall der Verschleißkante auf feststehende Hindernisse in der Straßenoberfläche die Hartmetall-Lamellen aus der Verschleißkante der Schneeräumleiste herausgebrochen werden. Das ist bei den Schneeräumleisten gemäß der Erfindung grundsätzlich anders, weil dort die Verschleißleisten in einem nachgiebigen, zwischen zwei Stahlplatten einvulkanisierten Gummikörper eingebettet sind, sodass die aus Eisen-Hartguss bestehenden und durch die Hartmetalleinlagen verstärkten Verschleißleisten etwaigen Stößen ausweichen können

Eine zweckmäßige Weiterbildung der Erfindung sieht vor, dass die Hartmetalleinlagen zur Herstellung eines zusätzlichen Formschlusses im Volumen der metallischen Verschleißleisten mit Vorsprüngen und/oder Vertiefungen und/oder Durchbrüchen versehen sind. Diese zusätzliche Sicherung der Hartmetalleinlagen durch Formschluss ist auf besonders einfache Art und Weise möglich, wenn nach der Lehre der Erfindung die Hartmetalleinlagen durch Umgießen mit dem Eisen-Hartguss in den metallischen Verschleißleisten fixiert werden. Mit dem nach dem Stand der Technik bekannten, lediglich stoffschlüssig wirkenden Einlöten der Hartmetalleinlagen in die metallischen Verschleißleisten wäre diese zusätzliche Sicherung der Hartmetalleinlagen in den metallischen Verschleißleisten nur schlecht zu erreichen.

Das Umgießen der Hartmetalleinlagen gelingt besonders gut, wenn die Hartmetalleinlagen jeweils an ihrer Vorderseite und an ihrer Rückseite mit Stützvorsprüngen versehen sind, die mindestens bis an die Vorderseite und die Rückseite der metallischen Verschleißleiste reichen. Mit diesen Stützvorsprüngen kann man die Hartmetalleinlage während des Gießvorganges an der Innenwand der Gießform abstützen, ohne dass hierzu besondere Einrichtungen notwendig sind.

Zusätzlich kann es zweckmäßig sein, wenn die Stützvorsprünge um das Maß einer beim Gießen verwendeten Schlichte-Beschichtung der Wände der Gießform über die Vorderseite und die Rückseite der metallischen Verschleißschiene vorstehen. Hierdurch wird eine absolut genaue Fixierung der Hartmetallanlage während des Gießvorganges auch dann gewährleistet, wenn die Innenwände der verwendeten mit einer Schlichte-Beschichtung versehen werden. Eine vorteilhafte Ausgestaltung der Schneeräumleiste gemäß der Erfindung sieht weiterhin vor, dass die die metallischen Verschleißleisten in ihrem Einbettungsbereich im Gummikörper der Schneeräumleiste mit Vorsprüngen und/oder Vertiefungen(5b) und /oder Durchbrüchen versehen sind, die als formschlüssige Verankerung in der Gummimasse des Gummikörpers (4) dienen und einstückige Bestandteile der als Formgussteil ausgebildeten metallischen Verschleißleisten sind.

Hierdurch wird erreicht, dass zugleich mit der Herstellung der metallischen Verschleißleisten als Formgussteile auch deren Verankerungselemente als geeignete Formgestaltungen des jeweiligen Formgussteiles hergestellt werden.

Durch diese Maßnahmen entfällt insbesondere die arbeitsaufwendige und umständliche Anbringung von Verankerungselementen an den metallischen Verschleißleisten. Außerdem wird durch diese Maßnahme auch das Zusammenfügen aller Einzelteile der Schneeräumleiste vor dem Vulkanisieren des Gummikörpers erleichtert, weil die Anzahl der zusammenzufügenden Teile deutlich kleiner wird.

Zur Erhöhung der Verkehrssicherheit für den dem jeweiligen Schneepflug nachfolgenden Straßenverkehr ist weiterhin vorgesehen, dass die vordere Stahlplatte und/oder die hintere Stahlplatte mit Öffnungen versehen sind, in welche die in die Gummimasse des Gummikörpers eingebetteten Vorsprünge der metallischen Verschleißleiste mit ausreichend Bewegungsspiel eingreifen, wobei diese Vorsprünge der metallischen Verschleißleiste so bemessen sind, dass die metallischen Verschleißleiste auch bei Verlust der sie einbettenden Gummimasse nicht aus dem Zwischenraum zwischen der vorderen Stahlplatte und der hinteren Stahlplatte herausfallen kann, d.h., dass der Abstand zwischen den vorstehenden Enden der Vorsprünge ist größer als der Abstand zwischen der vorderen Stahlplatte und der hinteren Stahlplatte.

Eine für besondere Einsatzzwecke spezialisierte Ausführungsform der Räumleiste gemäß Erfindung sieht vor, dass die Unterkanten der Verschleißleisten in einer Ebene mit den Unterkanten der vorderen Stahlplatte unter hinteren Stahlplatte liegen, wobei diese Ebene in einem spitzen Winkel zu der zu räumenden Straßenoberfläche verläuft. Eine derart ausgebildete Räumleiste liegt in einem spitzen Winkel mit einer verhältnismäßig großen Auflagefläche - bestehend aus den beiden Stahlplatten den metallischen Verschleißleisten mit Hartmetalleinlagen und den zwischenliegenden Gummischichten des Gummikörpers - auf der zu räumenden Straßenoberfläche auf. Diese große Auflagefläche mit weichen Bestandteilen aus Gummi sorgt für eine besonders schonende Befreiung der zu räumenden Straßenoberfläche, beispielsweise von Schnee.

Wird demgegenüber eine aggressiver wirkende Schneeräumleiste benötigt, beispielsweise um die Straßenoberfläche bei der sogenannten Schwarzräumung zusätzlich von festgefrorenem Eis zu befreien, schlägt eine weitere Ausführungsform der die Erfindung, dass die Unterkanten der metallischen Verschleißleisten nach unten über die Unterkanten der vorderen Stahlplatte und der hinteren Stahlplatte vorstehen und im vorstehenden Bereich verdickt ausgebildet sind. Eine solche Verdickung kann an den jeweils als Gussstück ausgebildeten Verschleißleisten auf einfache Weise mithilfe einer entsprechend ausgebildeten Gießformform hergestellt werden und sorgt für erheblich längere Standzeiten einer solchen für die Schwarzräumung eingesetzten Schneeräumleiste.

Eine besonders bevorzugte Ausführungsform der Schneeräumleiste gemäß der Erfindung sieht vor, dass die metallischen Verschleißleisten nach unten über die Unterkanten der vorderen Stahlplatte und der hinteren Stahlplatte vorstehen und dass an den Oberflächen der Vorderseite und/oder der Rückseite der Verschleißleisten parallel zu den Unterkanten der vorderen Stahlplatte bzw. der hinteren Stahlplatte verlaufende, schräg oder gewölbt ausgebildete Schnee-Aufgleitrampen zwischen den Oberflächen der Verschleißleisten einerseits und den Außenseiten der vorderen Stahlplatte bzw. der hinteren Stahlplatte andererseits angeordnet sind.

Diese Schnee-Aufgleitrampen dienen dem stufenlosen Übergang zwischen den Oberflächen der Verschleißleisten einerseits und den äußeren Oberflächen der vorderen bzw. der hinteren Stahlplatten andererseits. Durch diese Schnee-Aufgleitrampen wird erreicht, dass der Schnee oder das Eis bei der schnellen Bewegung über die Oberflächen von Verschleißleiste und Stahlplatten nicht hochspritzt und für den Fahrer Schneepfluges die Sicht behindert. Auch dieses sehr nützliche Detail lässt sich ohne Mehraufwand an den als Gussstück ausgebildeten Verschleißleisten verwirklichen, weil es lediglich notwendig ist, die für die Herstellung verwendeten Gießformen entsprechend auszugestalten. Ein weiterer Vorteil besteht darin, dass durch die Aufgleiteitrampen der Querschnitt der metallischen Verschleißleiste dort verstärkt wird, wo er beim Einsatz der Schneeräumleiste am meisten auf Biegung beansprucht wird.

Gegenstand der Erfindung ist weiterhin ein Verfahren zur Herstellung einer Schneeräumleiste der voranstehend beschriebenen Art, bei welchem die mit Hartmetalleinlagen versehenen metallischen Verschleißleisten als Formgussstücke aus Eisen-Hartguss hergestellt werden, wobei die Hartmetalleinlagen durch um Umgießen mit einer Hartguss-Eisenschmelze im Volumen der metallischen Verschleißleiste fixiert werden.

Bei der Durchführung dieses Verfahrens werden die Hartmetalleinlagen vor dem Umgießen mit der Hartguss-Eisenschmelze mittels geeigneter Haltemittel in der korrekten Position innerhalb einer Gießform festgelegt und dann mit der Hartguss-Eisenschmelze umgossen.

Eine besonders bevorzugte Ausgestaltung dieses Verfahren sieht vor, dass als Haltemittel für die Hartmetalleinlagen Stützvorsprünge verwendet werden, die sich an der Vorderseite und der Rückseite der Hartmetalleinlagen befinden und sich während des Gießvorganges an der Innenwand Gießform abstützen.

Ausführungsbeispiele der Erfindung werden im folgenden Rand der Zeichnung näher erläutert. Es zeigen:
Figur 1: schematisch eine Seitenansicht einer Schneeräumleiste gemäß der Erfindung in einer ersten Ausführungsform, teilweise aufgeschnitten;
Figur 1a: schematisch einen Schnitt durch die Schneeräumleiste gemäß Figur 1a entlang der Schnittlinie A-A in Figur 1;
Figur 1b: schematisch ein Schnitt durch die Schneeräumleiste gemäß Figur 1a entlang der Schnittlinie B-B in Figur 1;
Figur 2: schematisch eine Seitenansicht einer Schneeräumleiste gemäß der Erfindung in einer zweiten Ausführungsform, teilweise aufgeschnitten;
Figur 2a: schematisch ein Schnitt durch die Schneeräumleiste gemäß Figur 2a entlang der Schnittlinie A-A in Figur 2;
Figur 3: schematisch eine Seitenansicht einer Schneeräumleiste gemäß Erfindung in einer dritten Ausführungsform, teilweise aufgeschnitten;
Figur 3a: schematisch ein Schnitt durch die Schneeräumleiste gemäß Figur 3a entlang der Schnittlinie A-A in Figur 3;
Figur 4: schematisch eine Seitenansicht einer Schneeräumleiste gemäß der Erfindung in einer vierten Ausführungsform, teilweise aufgeschnitten;
Figur 4a: schematisch ein Schnitt durch eine Schneeräumleiste gemäß Figur 4a entlang der Schnittlinie A-A in Figur 4;
Figur 4b: schematisch ein Schnitt durch eine Schneeräumleiste gemäß Figur 4a entlang der Schnittlinie B-B in Figur 4;
Figur 5: schematisch eine Seitenansicht einer als Gussstück ausgebildeten metallischen Verschleißleiste mit eingegossen Hartmetalleinlagen für die Schneeräumleiste gemäß Figur 1;
Figur 5a: schematisch ein Schnitt durch die in Figur 5 dargestellte metallische Verschleißleiste;
Figur 5b: schematisch eine perspektivische Ansicht der in Figur 5 dargestellten metallischen Verschleißleiste;
Figur 6: schematisch eine Seitenansicht der als Gussstück ausgebildeten metallischen Verschleißleiste mit eingegossen Hartmetalleinlagen und Schnee-Aufgleitrampen für die Schneeräumleiste gemäß Figur 4;
Figur 6a: schematisch eine Schmalseitenansicht der in Figur 6 dargestellten metallische Verschleißleiste ;
Figur 6b: schematisch eine perspektivische Ansicht der in Figur 6 dargestellten metallischen Verschleißleiste;
Figur 7: schematisch eine Seitenansicht einer der Hartmetalleinlagen der Schneeräumleiste gemäß Figur 4;
Figur 7a: schematisch eine Schmalseitenansicht der in Figur 7 dargestellte Hartmetalleinlage;
Figur 7b: schematisch eine perspektivische Ansicht der in Figur 7 dargestellten Hartmetalleinlagen;
Figur 8: schematisch eine Seitenansicht einer der Hartmetalleinlagen mit Formschlusselementen für die Schneeräumleiste gemäß Figur 1;
Figur 8a: schematisch eine Schmalseitenansicht der in Figur 8 dargestellte Hartmetalleinlage;
Figur 8b: schematisch eine perspektivische Ansicht der in Figur 8 dargestellten Hartmetalleinlage.
Figur 9a: eine bevorzugte Ausführungsform der metallischen Verschleißleiste mit Hartmetalleinlage in einer Ansicht von vorne (teilweise aufgeschnitten);
Figur9 b: die in Figur 9a dargestellte metallische Verschleißleiste in einer Ansicht von hinten:
   Figur 9c: einen Schnitt entlang der Linie A-A in Figur 9a;
   Figur 9d: einen Schnitt entlang der Linie B-B in Figur 9a;
   Figur 9e: in perspektivischer Ansicht eine der in der metallischen Verschleißleiste gemäß den Figuren 9a bis 9d eingebetteten Hartmetalleinlagen.

In den Figuren 1, 1a, 1b, 2, 2a, 3, 3a, 4, 4a und 4b ist die Schneeräumleiste insgesamt jeweils mit dem Bezugszeichen 1 bezeichnet.

Wie die jeweiligen Schnittdarstellungen der einzelnen Schneeräumleisten 1 zeigen, sind diese jeweils an ihre in Fahrtrichtung des Schneefluges vorne liegenden Seite mit einer vorderen Stahlplatte 2 und in ihrer in Fahrtrichtung Schneepfluges hinten liegenden Seite mit hinteren Stahlplatten 3 versehen. Dabei sind die vordere Stahlplatte 2 und die hintere Stahlplatte 3 gemeinsam mit in der Zeichnung nicht dargestellte Befestigungsmitteln, z. B. Befestigungsschrauben an der Unterkante des Räumschildes eines ebenfalls nicht dargestellten Schneepfluges festlegbar.

Zwischen der vorderen Stahlplatte 2 unter hinteren Stahlplatte 3 ist jeweils ein Gummikörper 4 einvulkanisiert. In diesem Gummikörper 4 sind begrenzt beweglich eine oder mehrere - bei den dargestellten Ausführungsbeispielen jeweils drei - metallische Verschleißleisten 5 eingebettet. Die begrenzte Beweglichkeit dieser metallischen Verschleißleisten 5 relativ zu den sie umgebenden Stahlplatten 2 und 3 ergibt sich durch die Elastizität der sie umgebenden Gummimasse des Gummikörpers 4.

Dabei sind die metallischen Verschleißleisten 5 jeweils derart in den Gummikörper 4 eingebettet, dass sie mit ihrer als Räumkante bezeichneten Unterkante 6 auf der zu räumenden Straßenoberfläche aufliegen. Um den Verschleiß zu reduzieren, sind diese Unterkanten 6 der metallischen Verschleißleisten 5 jeweils durch Hartmetalleinlagen 7, vorzugsweise aus Wolframkarbid oder ähnlichen Hartmetallen, verstärkt.

Nach der Lehre der Erfindung sind die metallischen Verschleißleisten 5 jeweils als aus Eisen-Hartguss hergestellte, einteilige Gussstücke ausgebildet, die in ihrem Einbettungsbereich im Gummikörper 4 mit formschlüssig in die Gummimasse eingreifenden Verankerungselementen in Form von Vorsprüngen 5a,Vertiefungen 5b und/oder oder Durchbrüchen 5c versehen sind, wobei die Herstellung und Positionierung dieser Verankerungselemente 5a, 5b und 5c zugleich mit der Herstellung der metallischen Verschleißleisten 5, nämlich dem Gießvorgang erfolgt und keine zusätzlichen Arbeitsgänge benötigt. Außerdem werden nach der Lehre der Erfindung gleichzeitig bei diesem Gießvorgang die Hartmetalleinlagen 7 der metallischen Verschleißleisten 5 durch Umgießen mit dem Eisen-Hartguss in den metallischen Verschleißleisten 5 fixiert und müssen deshalb nicht in einem gesonderten Arbeitsgang in Aufnahmeöffnungen der metallischen Verschleißleisten 5 eingelötet oder sonst wie befestigt werden. Insgesamt liegt somit der besondere Vorteil der Lehre der Erfindung darin, dass die neuartige Herstellung der metallischen Verschleißleisten 5 den insgesamt erforderlichen Arbeitsaufwand für die Herstellung von Schneeräumleiste1 erheblich reduziert und zugleich deren Funktionalität verbessert.

Bei der in den Figuren 1, 1a und 1b dargestellten Ausführungsform der Schneeräumleiste gemäß der Erfindung liegen die mit den Hartmetalleinlagen 7 verstärkten Unterkanten 6 (Räumkanten) der metallischen Verschleißleisten 5 in einer Ebene mit den Unterkanten der vorderen Stahlplatte 2 und der hinteren Stahlplatte 3, wobei diese Ebene in einem spitzen Winkel zu der zu räumenden Straßenoberfläche 8 verläuft. Wie bereits in der Beschreibungseinleitung ausgeführt, ergibt sich hierdurch eine besonders große Auflagefläche auf der zu räumenden Straßenoberfläche 8, so dass eine besonders schonende Befreiung dieser Straßenoberfläche 8 von Schnee oder Eis ermöglicht wird. Weiterhin sind bei dieser Ausführungsform der Schneeräumleiste gemäß Erfindung die Hartmetalleinlagen 7 mit Formschlusselementen 7a versehen, die formschlüssig in das Volumen der metallischen Verschleißleisten 5 eingreifen und hierdurch zusätzlich gegen Herausfallen gesichert sind. Diese Formschlusselemente 7a können - wie dargestellt - als Vorsprünge ausgebildet sein. Sie können aber ebenso gut auch von Rücksprüngen, Öffnungen oder Ausnehmungen im Körper der Hartmetalleinlagen ausgebildet sein.

Beim Ausführungsbeispiel nach den Figuren 2 und 2a stehen die metallischen Verschleißleisten 5 nach unten über die Unterkanten der vorderen Stahlplatte 2 und der hinteren Stahlplatte 3 vor und sind im vorstehenden Bereich verdickt ausgebildet. Hierdurch werden auf einfache Art und Weise insbesondere bei der sogenannten Schwarzräumung erheblich längere Standzeiten der so ausgebildeten Schneeräumleiste erreicht. Der Formschluss der metallischen Verschleißschienen 5 in dem Gummikörper 4 wird hier durch bogenförmige Vertiefungen 5b der metallischen Verschleißleisten 7 in deren Einbettungsbereich erreicht, die nach oben und unten in sich anschließende Vorsprünge 5a (Verdickungen) übergehen. Die zusätzliche formschlüssige Sicherung der Hartmetalleinlagen 7 in den metallischen Verschleißleisten 5 erfolgt hier dadurch, dass die Hartmetalleinlagen 7 im Querschnitt keilförmig ausgebildet sind, d.h. nach oben hin einen sich keilförmig erweiternden Vorsprung 7a haben, der formschlüssig in den Körper der aus Eisen-Hartguss bestehenden metallischen Verschleißleiste 5 eingreift.

Das Ausführungsbeispiel nach den Figuren 3 und 3a entspricht weitestgehend dem Ausführungsbeispiel nach den Figuren 2 und 2a, mit dem Unterschied, dass hier die in den Gummikörper 4 eingebetteten metallischen Verschleißschienen 5 im Einbettungsbereich an ihren Oberflächen mit sich wellenförmig abwechselnden Vorsprüngen 5a und Vertiefungen 5 b versehen sind die für den erforderlichen Formschluss im Gummikörper 4 sorgen.

Beim Ausführungsbeispiel der Schneeräumleiste nach den Figuren 4, 4a und 4b stehen die metallischen Verschleißleisten 5 ebenfalls nach unten über die Unterkanten der vorderen Stahlplatte 2 und der hinteren Stahlplatte 3 vor und sind im vorstehenden Bereich verdickt ausgebildet. Weiterhin sind hier in den Oberflächen der Vorderseite und der Rückseite der metallischen Verschleißleisten 5 parallel zu den Unterkanten der vorderen Stahlplatte 2 und der hinteren Stahlplatte 3 verlaufende, an ihrer Oberseite schräg oder gewölbt ausgebildete Schnee-Aufgleitrampen 9a bzw. 9b angeordnet. Diese Schnee-Aufgleitrampen 9a bzw. 9b sorgen, wie in bereits in der Beschreibungseinleitung diskutiert, beim Einsatz einer solchen Schneeräumleiste für einen allmählichen Übergang zwischen den Oberflächen der Verschleißleiste 5 einerseits und den sich anschließenden Oberflächen der vorderen Stahlplatte 2 bzw. der hinteren Stahlplatte 3 andererseits. Auch diese Aufgleitrampen 9a bzw. 9b sind einstückige Bestandteile der jeweils aus Eisen-Hartguss hergestellten metallischen Verschleißleisten 5.

Die Figuren 5,5 a und 5b zeigen die in den Schneeräumleiste gemäß Figur 1 verwendeten metallischen Verschleißleisten 5 vor deren Einvulkanisieren in den Gummikörper 4. Diese metallischen Verschleißleisten 5 bestehen aus Eisen-Hartguss, z.B. GGG-40 LT, sind in ihrem Einbettungsbereich mit formschlüssig in den Gummikörper 4 der Schneeräumleiste 1 eingreifenden, Verankerungselementen in Form von Vorsprüngen 5a versehen und enthalten im Bereich ihrer Unterkante 6 die Hartmetalleinlagen 7. Die Fixierung dieser Hartmetalleinlagen 7 im Volumen der Verschleißleisten 5 erfolgt dadurch, dass die Hartmetalleinlagen beim Gießen der Verschleißleisten 7 mit dem Eisen-Hartguss umgossen werden. Zur zusätzlichen Sicherung sind hier die Hartmetalleinlagen 7 hier mit Vorsprüngen 7a versehen, welche die Hartmetalleinlagen 7 zusätzlich zum Stoffschluss durch Formschluss im Volumen der Verschleißleisten 5 festlegen.

Die Figuren 6,6 a und 6b zeigen die in der Schneeräumleiste gemäß Figur 4 verwendeten metallischen Verschleißleisten 5 vor deren Einvulkanisieren in die Gummimasse des Gummikörpers 4 der Schneeräumleiste 1. Auch diese metallische Verschleißleiste 5 bestehen aus Eisen- Hartguss (z. B GGG-40 LT) und ist in ihrem Einbettungsbereich mit Verankerungselementen, hier in Form von Vorsprüngen 5a und Durchbrüchen 5c, versehen, die formschlüssig in die Gummimasse des Gummikörpers 4 der Schneeräumleiste 1 eingreifen. Außerdem sind diese Verschleißleisten 5 an ihrer Vorder- und Rückseite mit den bereits oben erwähnten Schnee-Aufgleitrampen 9a und 9b versehen, die einstückiger Bestandteil der metallischen Verschleißleiste sind, d.h. ebenfalls aus Eisen-Hartguss bestehen. Schließlich ist auch hier die Unterkante 6 der metallischen Verschleißleiste 5 durch Hartmetall-Einlagen 7 verstärkt, die hier als einfache mit Hartguss-Eisen umgossene, quaderförmige Blöcke ausgebildet sind, wie sie beispielsweise aus den Figuren 7, 7a und 7b hervorgehen.

Die Figuren 8,8a und 8b veranschaulichen schließlich noch einmal im Detail die in der Schneeräumleiste gemäß Figur 1 verwendeten, in deren Verschleißleiste 5 eingebetteten Hartmetalleinlagen 7, die mit Vorsprüngen 7a versehen sind, die formschlüssig in das Volumen der metallischen Verschleißleisten 5 eingreifen.

Die Figuren 9a bis 9e veranschaulichen eine besondere Ausführungsform der Einbettung von Hartmetalleinlagen 7 in einer der metallischen Verschleißleisten 5. Hier ist sind zum Beispiel aus Wolfram-Karbid bestehenden Hartmetalleinlagen 7 an ihrer Vorderseite 7.1 und an ihrer Rückseite 7.2 mit Stützvorsprüngen 10.1 und 10.2 versehen, die mindestens bis zur Vorderwand 5a und zur Rückwand 5b der metallischen Verschleißleiste 5 reichen. Mithilfe dieser Stützvorsprünge 10.1 und10.2 ist es möglich, die Hartmetalleinlage 7 während des Umgießens mit dem Eisen-Hartguss lagegerecht in einer Gießform festzulegen, so dass auf komplizierte Haltevorrichtungen für das Positionieren der Hartmetalleinlage 7 innerhalb der Gießform während des Gießvorganges verzichtet werden kann.

Im Übrigen dienen diese Stützvorsprünge 10.1 und 10.2 nach der Fertigstellung der metallischen Verschleißleiste zugleich als Formschlußelemente zur Fixierung der Hartmetalleinlage 7 im Volumen der metallischen Verschleißleiste 5.

Falls bei dem Gießvorgang mit einer Gießform gearbeitet wird, deren Innenwand mit einer Schlichte beschichtet ist, sind die Stützvorsprünge 10.1 und 10.2 so bemessen, dass sie geringfügig, d.h. mindestens über die Dicke der Schlichte-Beschichtung der Grießform, über die Vorderwand 5.1 und die Rückwand 5.2 der metallischen Verschleißleiste 5 vorstehen. Hierdurch wird sichergestellt, dass die Hartmetalleinlage 7 auch dann sicher im Volumen der Gießform fixiert werden kann, wenn deren Wände mit einer Schlichte-Beschichtung versehen sind.

### Bezugszeichenliste

- 1:: Schneeräumleiste
- 2:: vordere Stahlplatte
- 2a:: Öffnung in vorderer Stahlplatte
- 3:: hintere Stahlplatte
- 3a:: Öffnung in hinterer Stahlplatte
- 4:: Gummikörper
- 5:: metallische Verschleißleiste
- 5a:: Vorsprünge der metallischen Verschleißleiste
- 5b:: Vertiefungen der metallischen Verschleißleiste
- 5c:: Durchbrüche der metallischen Verschleißleiste
- 6:: Unterkante (Räumkante) der metallischen Verschleißleiste
- 7:: Hartmetalleinlagen
- 7a:: Vorsprünge von Hartmetalleinlagen
- 7.1:: Vorderseite der Hartmetalleinlagen
- 7.2:: Rückseite der Hartmetalleinlagen
- 8:: Straßenoberfläche
- 9a:: Schnee-Aufgleitfläche
- 9b:: Schnee-Aufgleitfläche
- 10.1:: Stützvorsprünge an der Vorderseite der Hartmetalleinlagen 7
- 10.2:: Stützvorsprünge an der Rückseite der Hartmetall Einlagen 7

## Patentansprüche

1. Schneeräumleiste (1) für den Räumschild eines Schneepfluges mit einer vorderen Stahlplatte (2) und einer hinteren Stahlplatte (3), die gemeinsam mithilfe von Befestigungsmitteln an der Unterkante des Räumschildes festlegbar sind und zwischen denen ein elastischer Gummikörper (4) einvulkanisiert ist, wobei in diesem Gummikörper (4) begrenzt beweglich eine oder mehrere metallische Verschleißleisten (5) eingebettet sind, die eine die zu räumende Straßenoberfläche (8) berührende Räumkante (6) aufweisen, die durch eine oder mehrere Hartmetalleinlagen (7) verstärkt ist,
**dadurch gekennzeichnet,**
**dass** die metallischen Verschleißleisten (5) jeweils als aus Eisen-Hartguss hergestellte Formgussteile ausgebildet sind, und dass die Hartmetalleinlagen (7) durch Umgießen mit dem Eisen-Hartguss in den metallischen Verschleißleisten (5) fixiert sind.

2. Schneeräumleiste (1) nach Patentanspruch 1, **dadurch gekennzeichnet, dass** die Hartmetalleinlagen (7) zur Herstellung eines zusätzlichen Formschlusses mit den metallischen Verschleißleisten (5) mit Vorsprüngen (7a) und/oder Vertiefungen und/oder Durchbrüchen versehen sind.

3. Schneeräumleiste nach einem der Patentansprüche 1 oder 2, **dadurch gekennzeichnet, dass** die Hartmetalleinlagen (7) jeweils an ihrer Vorderseite (7.1) und an ihrer Rückseite (7.2) mit Stützvorsprüngen (10.1 und 10.2) versehen sind, die mindestens bis an die Vorderseite (5.1) und die Rückseite (5.2) der metallischen Verschleißleiste (5) reichen.

4. Schneeräumleiste nach Anspruch 3, **dadurch gekennzeichnet, dass** die Stützvorsprünge (10.1 und 10.2) um das Maß einer beim Gießen verwendeten Schlichte-Beschichtung der Wände der verwendeten Gießform über die Vorderseite (7.1) und die Rückseite (7.2) der metallischen Verschleißleiste (7) vorstehen.

5. Schneeräumleiste (1) nach einem der Patentansprüche 1 bis 4, **dadurch gekennzeichnet,**
**dass** die die metallischen Verschleißleisten (5) in ihrem Einbettungsbereich im Gummikörper (4) der Schneeräumleiste (1) mit Vorsprüngen (5a) und/oder Vertiefungen (5b) und /oder Durchbrüchen (5c) versehen sind, die als formschlüssige Verankerung in der Gummimasse des Gummikörpers (4) wirken und einstückige Bestandteile der als Formgussteile ausgebildeten metallischen Verschleißleisten (1) sind.

6. Schneeräumleiste (1) nach Patentanspruch 5, **dadurch gekennzeichnet, dass** die vordere Stahlplatte (2) und/oder die hintere Stahlplatte (3) mit Öffnungen (2a, 3a) versehen sind, in welche die in die Gummimasse des Gummikörpers (4) eingebetteten Vorsprünge (5a) der metallischen Verschleißleiste (5) mit ausreichend Bewegungsspiel eingreifen, wobei diese Vorsprünge (5a) der metallischen Verschleißleiste (5) so bemessen sind, dass die metallischen Verschleißleiste (5) auch bei Verlust der sie einbettenden Gummimasse nicht aus dem Zwischenraum zwischen der vorderen Stahlplatte (2) und der hinteren Stahlplatte (3) herausfallen kann.

7. Schneeräumleiste (1) nach einem der Patentansprüche 1 bis 6, **dadurch gekennzeichnet, dass** die Unterkanten der Verschleißleisten (5) in einer Ebene mit den Unterkanten der vorderen Stahlplatte (2) und der hinteren Stahlplatte (3) liegen, wobei diese Ebene in einem spitzen Winkel (α) zu der zu räumenden Straßenoberfläche (8) verläuft.

8. Schneeräumleiste (1) nach einem der Patentansprüche 1-6, **dadurch gekennzeichnet, dass** die metallischen Verschleißleisten (5) nach unten über die Unterkanten der vorderen Stahlplatte (2) und der hinteren Stahlplatte (3) vorstehen und im vorstehenden Bereich verdickt ausgebildet sind.

9. Schneeräumleiste (1) nach einem der Patentansprüche 1-6, **dadurch gekennzeichnet, dass** die metallischen Verschleißleisten (5) nach unten über die Unterkanten der vorderen Stahlplatte (2) und der hinteren Stahlplatte (3) vorstehen und dass an den Oberflächen der Vorderseite und/oder Rückseite der Verschleißleisten (5) parallel zu den Unterkanten der vorderen Stahlplatte (2) bzw. der hinteren Stahlplatte (3) verlaufende ,schräg oder gewölbt ausgebildete Schnee-Aufgleitrampen (9a, 9b) zwischen den Oberflächen der Verschleißleisten (5) einerseits und den Außenseiten der vorderen Stahlplatte (2) bzw. der hinteren Stahlplatte (3) andererseits angeordnet sind.

10. Verfahren zur Herstellung einer Schneeräumleiste nach einem der Patentansprüche 1-9, **dadurch gekennzeichnet, dass** die mit Hartmetalleinlagen (7) versehenen metallischen Verschleißleiste (5) als Formgussstücke aus Eisen-Hartguss hergestellt werden, in welche die Hartmetalleinlagen (7) durch Umgießen mit einer Hartguss-Eisenschmelze fixiert werden.

11. Verfahren nach Patentanspruch 10, **dadurch gekennzeichnet, dass** die Hartmetalleinlagen (7) vor dem Umgießen mit der Hartguss-Eisenschmelze mittels geeigneter Haltevorrichtungen in der korrekten Position innerhalb der verwendeten Gießform fixiert werden.

12. Verfahren nach Patentanspruch 11, **dadurch gekennzeichnet, dass** als Haltevorrichtungen für die Hartmetalleinlagen (7) Stützvorsprünge (10.1 und 10.2) verwendet werden, die sich an der Vorderseite (7.1) und der Rückseite (7.2) der Hartmetalleinlagen (7) befinden und sich während des Gießvorganges an der Innenseite der Gießform abstützen.

## Claims

1. Snow-clearing strip (1) for the plow blade of a snowplow, with a front steel plate (2) and a rear steel plate (3), which can be jointly secured to the lower edge of the plow blade by means of fasteners and between which an elastic rubber body (4) is vulcanized-in, wherein one or more metallic wear strips (5) are embedded in this rubber body (4) with limited mobility, which wear strips have a clearing edge (6) that contacts the road surface (8) to be cleared which is reinforced by one or more hard metal inserts (7),
**characterized in that**
the metallic wear strips (5) are each formed as form cast part made of iron hard casting, and that the hard metal inserts (7) are fixed in the metallic wear strips (5) by being cast in with the iron hard casting.

2. Snow-clearing strip (1) according to claim 1, **characterized in that** the hard metal inserts (7) are provided with projections (7a) and/or recesses and/or openings to create an additional form-fit with the metallic wear strips (5).

3. Snow-clearing strip according to any one of claims 1 or 2, **characterized in that** the hard metal inserts (7) are each provided on their front side (7.1) and on their rear side (7.2) with support projections (10.1 and 10.2) which extend at least to the front side (5.1) and the rear side (5.2) of the metallic wear strip (5).

4. Snow-clearing strip according to claim 3, **characterized in that** the support projections (10.1 and 10.2) project beyond the front side (7.1) and the rear side (7.2) of the metallic wear strip (7) by an amount corresponding to the thickness of a dressing (Schlichte-Beschichtung) applied to the walls of the casting mold used during casting.

5. Snow-clearing strip (1) according to any one of claims 1 through **4, characterized in**
**that** the metallic wear strips (5) are provided, in their embedded region within the rubber body (4) of the snow-clearing strip (1), with projections (5a) and/or recesses (5b) and/or openings (5c), which act as form-fitting anchorage in the rubber compound of the rubber body (4) and which are integral components of the metallic wear strips (1) formed as form cast part.

6. Snow-clearing strip (1) according to claim 5, **characterized in that** the front steel plate (2) and/or the rear steel plate (3) are provided with openings (2a, 3a), into which the projections (5a) of the metallic wear strip (5) embedded in the rubber compound of the rubber body (4) engage with sufficient movement clearance, wherein these projections (5a) of the metallic wear strip (5) are dimensioned such that the metallic wear strip (5) cannot fall out of the space between the front steel plate (2) and the rear steel plate (3), even if the rubber compound embedding it is lost.

7. Snow-clearing strip (1) according to any one of claims 1 through 6, **characterized in that** the lower edges of the wear strips (5) lie in a plane with the lower edges of the front steel plate (2) and the rear steel plate (3), wherein this plane extends at an acute angle (a) to the road surface (8) to be cleared.

8. Snow-clearing strip (1) according to any one of claims 1-6, **characterized in that** the metallic wear strips (5) project downward beyond the lower edges of the front steel plate (2) and the rear steel plate (3) and are designed thickened in the projecting area.

9. Snow-clearing strip (1) according to any one of claims 1-6, **characterized in that** the metallic wear strips (5) project downward beyond the lower edges of the front steel plate (2) and the rear steel plate (3) and that oblique or curved snow glide ramps (9a, 9b) are arranged on the surfaces of the front side and/or rear side of the wear strips (5) parallel to the lower edges of the front steel plate (2) or the rear steel plate (3), which are arranged between the surfaces of the wear strips (5) on the one hand and the outer sides of the front steel plate (2) or the rear steel plate (3) on the other hand.

10. Method for manufacturing a snow-clearing strip according to any one of claims 1-9, **characterized in that** the metallic wear strips, which are provided with hard metal inserts (7), are manufactured as form cast parts made of iron hard cast, in which the hard metal inserts (7) are secured by casting hard iron melt around them.

11. Method according to claim 10, **characterized in that** the hard metal inserts (7) are secured in the correct position within the mold used by means of suitable holding devices prior to being cast with the hard iron melt.

12. Method according to claim 11, **characterized in that** as retaining devices for the hard metal inserts (7), which are located on the front side (7.1) and the rear side (7.2) of the hard metal inserts (7) and rest against the inner surface of the casting mold during the casting process, support projections (10.1 and 10.2) are used.

## Revendications

1. Bande de déneigement (1) pour la lame de chasse-neige d'un chasse-neige, comprenant une plaque avant en acier (2) et une plaque arrière en acier (3) qui peuvent être fixées ensemble au bord inférieur de la lame à l'aide de moyens de fixation, et entre lesquelles est vulcanisé un corps élastique en caoutchouc (4), dans laquelle un ou plusieurs lames d'usure métalliques (5) étant encastrées de manière à pouvoir se déplacer de façon limitée dans ce corps en caoutchouc (4), lesquelles présentent un bord de déneigement (6) en contact avec la surface de la route (8) à déneiger, lequel est renforcé par un ou plusieurs inserts en carbure (7),
**caractérisée en ce que**
les lames d'usure métalliques (5) sont chacune constituées de pièces moulées en fer-fonte dure, et **en ce que** les inserts en carbure (7) sont fixés dans les lames d'usure métalliques (5) par coulée de la fer-fonte dure autour d'eux.

2. Bande de déneigement (1) selon la revendication 1, **caractérisée en ce que** les inserts en carbure (7) sont pourvus de saillies (7a) et/ou de creux et/ou de percées afin d'assurer un ajustement par complémentarité de forme supplémentaire avec les lames d'usure métalliques (5).

3. Bande de déneigement selon l'une des revendications 1 ou 2, **caractérisée en ce que** les inserts en carbure (7) sont pourvus, respectivement sur leur face avant (7.1) et sur leur face arrière (7.2), de saillies d'appui (10.1 et 10.2) qui s'étendent au moins jusqu'à la face avant (5.1) et la face arrière (5.2) de la lame d'usure métallique (5).

4. Bande de déneigement selon la revendication 3, **caractérisée en ce que** les saillies d'appui (10.1 et 10.2) dépassent de la face avant (7.1) et de la face arrière (7.2) de la lame d'usure métallique (7) d'une distance correspondant à l'épaisseur du revêtement de démoulage (Schlichte-Beschichtung) appliqué lors de la coulée sur les parois du moule utilisé.

5. Bande de déneigement (1) selon l'une des revendications 1 à 4, **caractérisée en ce**
**que** les lames d'usure métalliques (5) sont pourvues, dans leur zone d'encastrement dans le corps en caoutchouc (4) de la bande de déneigement (1), de saillies (5a) et/ou de creux (5b) et/ou des percées (5c) qui agissent comme un ancrage par complémentarité de forme dans la masse de caoutchouc du corps en caoutchouc (4) et qui font partie intégrante des lames d'usure métalliques (1) réalisées sous forme de pièces moulées.

6. Bande de déneigement (1) selon la revendication 5, **caractérisée en ce que** la plaque d'acier avant (2) et/ou la plaque d'acier arrière (3) sont pourvues d'ouvertures (2a, 3a) dans lesquelles s'engagent, avec un jeu suffisant, les saillies (5a) de la lame d'usure métallique (5) noyées dans la masse de caoutchouc du corps en caoutchouc (4), ces saillies (5a) de la lame d'usure métallique (5) étant dimensionnées de telle sorte que la lame d'usure métallique (5) ne puisse pas tomber de l'espace entre la plaque d'acier avant (2) et la plaque d'acier arrière (3), même en cas de perte de la masse de caoutchouc qui l'enrobe.

7. Bande de déneigement (1) selon l'une des revendications 1 à 6, **caractérisée en ce que** les bords inférieurs des lames d'usure (5) se trouvent dans un plan avec les bords inférieurs de la plaque d'acier avant (2) et de la plaque d'acier arrière (3), dans laquelle ce plan formant un angle aigu (a) avec la surface de la route (8) à déneiger.

8. Bande de déneigement (1) selon l'une des revendications 1 à 6, **caractérisée en ce que** les lames d'usure métalliques (5) dépassent vers le bas au-delà des bords inférieurs de la plaque d'acier avant (2) et de la plaque d'acier arrière (3) et sont épaissies dans la zone en saillie.

9. Bande de déneigement (1) selon l'une des revendications 1 à 6, **caractérisée en ce que** les lames d'usure métalliques (5) dépassent vers le bas au-delà des bords inférieurs de la plaque d'acier avant (2) et de la plaque d'acier arrière (3) et **en ce que**, sur les surfaces de la face avant et/ou de la face arrière des lames d'usure (5), des rampes de glissement de neige (9a, 9b) inclinées ou bombées, s'étendant parallèlement aux bords inférieurs de la plaque d'acier avant (2) ou de la plaque d'acier arrière (3), qui sont disposées entre les surfaces des lames d'usure (5) d'une part et les faces extérieures de la plaque d'acier avant (2) ou de la plaque d'acier arrière (3) d'autre part.

10. Procédé de fabrication d'une bande de déneigement selon l'une des revendications 1 à 9, **caractérisé en ce que** les lames d'usure métalliques pourvues d'inserts en carbure (7) sont réalisées sous forme de pièces moulées en fer-fonte dure, dans lesquelles les inserts en carbure (7) sont fixés par enrobage avec une masse de fer-fonte dure en fusion.

11. Procédé selon la revendication 10, **caractérisé en ce que** les inserts en carbure (7) sont fixés dans la position correcte à l'intérieur du moule utilisé à l'aide de dispositifs de maintien appropriés avant d'être enrobés par la fer-fonte d'acier dur.

12. Procédé selon la revendication 11, **caractérisé en ce que**, comme dispositifs de fixation pour les inserts en carbure (7), on utilise des saillies d'appui (10.1 et 10.2) qui sont situées sur la face avant (7.1) et la face arrière (7.2) des inserts en carbure (7) et qui s'appuient contre la face intérieure du moule pendant le processus de coulée.
